# EUROPÄISCHE PATENTSCHRIFT

(11) **EP 3 832 062 B1**
(45) Veröffentlichungstag und Bekanntmachung des Hinweises auf die Patenterteilung: **03.09.2025**
(21) Anmeldenummer: 19213671.1
(22) Anmeldetag: 04.12.2019
(51) Int. Cl.: E05F 15/643

(54) **ANTRIEBSEINHEIT FÜR EINE SCHIEBETÜR**
DRIVE UNIT FOR A SLIDING DOOR
UNITÉ D'ENTRAÎNEMENT POUR UNE PORTE COULISSANTE

(43) Veröffentlichungstag der Anmeldung: 09.06.2021
(73) Patentinhaber: dormakaba Deutschland GmbH, 58256 Ennepetal (DE)
(72) Erfinder: Finke, Andreas, 58256 Ennepetal (DE); Richstein, Axel, 58256 Ennepetal (DE)
(74) Vertreter: Balder IP Law, S.L.

(56) Entgegenhaltungen:
- EP-A2- 1 887 177
- DE-A1- 102006 058 653
- IT-A1- TV20 130 068
- US-A- 3 172 651
- US-A- 3 834 081

## Beschreibung

Die Erfindung betrifft eine Antriebseinheit für eine Schiebeanordnung. Die Schiebeanordnung ist als Schiebetür ausgebildet. Des Weiteren betrifft die Erfindung die Schiebetür samt Antriebseinheit.

Hier betrachtete Schiebeanordnungen umfassen zumindest einen Flügel, nämlich einen Türflügel oder sind mit einem Türflügel verbunden. Mittels der Schiebeanordnung wird der Flügel in horizontaler Richtung verschoben. Die Schiebeanordnung umfasst üblicherweise einen endlos umlaufenden Antriebriemen. Der Flügel ist an dem Antriebriemen befestigt und kann somit bewegt werden. Eine entsprechend vorbekannte Anordnung zeigt DE 10 2006 058 653 A1 sowie auch US 3 834 081 A. Ferner ist aus EP 1 887 177 A2 eine Garagenantriebsanordnung mit einer Spannvorrichtung eines Riemens bekannt.

Es ist Aufgabe vorliegender Erfindung, eine Antriebseinheit für eine Schiebeanordnung anzugeben, die möglichst kompakt aufgebaut ist, einfach zu installieren ist und wartungsarm betrieben werden kann.

Die Lösung der Aufgabe erfolgt durch die Merkmale der unabhängigen Ansprüche 1 und **13.** Die abhängigen Ansprüche haben vorteilhafte Ausgestaltungen der Erfindung zum Inhalt.

Die Erfindung umfasst eine Schiebetür gemäß Anspruch 1, die die nachfolgend beschriebene Antriebseinheit, eine Unterkonstruktion zur Befestigung der Spannvorrichtung, eine Gegenrolle und den Antriebriemen aufweist. Der Antriebriemen läuft dabei um die Umlenkrolle der Antriebseinheit und um die Gegenrolle.

Die Erfindung offenbart eine Antriebseinheit für eine Schiebeanordnung gemäß Anspruch 13.

Die Schiebeanordnung ist als Schiebetür ausgebildet.

Die Antriebseinheit umfasst einen Schlitten, der zur linearbeweglichen Montage relativ zu einer Unterkonstruktion der Schiebeanordnung ausgebildet ist. Diese Unterkonstruktion der Schiebeanordnung ist beispielsweise eine Schiene, an der die Antriebseinheit montiert wird. Die Unterkonstruktion kann ortsfest, beispielsweise an einer Wand oder einem Türrahmen, angeordnet oder anordenbar sein. Alternativ ist es jedoch auch möglich, dass die Unterkonstruktion sich an einem weiteren Flügel befindet und die hier gezeigte Antriebseinheit samt Antriebriemen dazu genutzt wird, um zwei Flügel synchron zueinander zu bewegen. Bei allgemeiner Betrachtung wird im Rahmen vorliegender Erfindung davon gesprochen, dass die Unterkonstruktion an einer "tragenden Struktur" angeordnet werden kann. Diese tragende Struktur ist beispielsweise die Wand, ein Türrahmen oder der weitere Flügel.

Ferner umfasst die Antriebseinheit eine Umlenkrolle. Die Umlenkrolle befindet sich am Schlitten und ist um eine Rollenachse drehbar. Die Rollenachse ist zum Umlenken des Antriebriemens der Schiebeanordnung ausgebildet. Bei dem Antriebriemen handelt es sich beispielsweise um einen Zahnriemen.

Die Umlenkrolle kann motorisch angetrieben sein. Vorzugsweise ist jedoch vorgesehen, dass eine gegenüberliegende Rolle der Schiebeanordnung, hier als Gegenrolle bezeichnet, motorisch angetrieben ist. Hierzu kann die Schiebeanordnung einen Elektromotor umfassen. Ferner ist es auch möglich, dass keine der beiden Rollen motorisch angetrieben ist. Dies ist insbesondere der Fall, wenn die Antriebseinheit dazu genutzt wird, um zwei Flügel synchron zueinander zu bewegen, wobei einer der Flügel durch einen Benutzer manuell betätigt wird.

Ferner umfasst die Antriebseinheit eine Spannvorrichtung, die dazu verwendet wird, um den Antriebriemen zu spannen. Diese Spannvorrichtung umfasst eine Welle mit einem Außengewinde. Die Welle ist um eine Wellenachse drehbar. Des Weiteren ist eine erste Wellenaufnahme mit Innengewinde zur Aufnahme des Außengewindes der Welle vorgesehen. Die Welle steckt in der ersten Wellenaufnahme, wobei das Innengewinde der ersten Wellenaufnahme in das Außengewinde der Welle eingreift.

Die Spannvorrichtung umfasst eine zweite Wellenaufnahme, die zur linearbeweglichen Aufnahme der Welle ausgebildet ist. Die Welle steckt in dieser zweiten Wellenaufnahme und ist relativ zu der zweiten Wellenaufnahme linear beweglich. Die Linearbewegung erfolgt dabei insbesondere parallel zur Wellenachse.

Die Spannvorrichtung umfasst eine Druckfeder. Die Druckfeder ist zwischen der zweiten Wellenaufnahme und einem Federanschlag an der Welle angeordnet. Dieser Federanschlag an der Welle ist ein ortsfest auf der Welle angeordnetes Element. Die Druckfeder stützt sich mit einem Ende gegen diesen Federanschlag. Das andere Ende der Druckfeder stützt sich gegen die zweite Wellenaufnahme. Bei Reduzierung des Abstandes zwischen Federanschlag und zweiter Wellenaufnahme wird die Druckfeder komprimiert und übt dabei eine Kraft auf die Welle und die zweite Wellenaufnahme aus.

Die Welle ist zum Spannen des Antriebriemens durch Vergrößern des Abstandes zwischen erster Wellenaufnahme und zweiter Wellenaufnahme angeordnet. Hierzu ist insbesondere vorgesehen, dass die Welle mit einem Werkzeug um Ihre Wellenachse gedreht wird. Dabei dreht das Außengewinde der Welle relativ zum Innengewinde der ersten Wellenaufnahme, wodurch sich die Welle relativ zur ersten Wellenaufnahme bewegt. Bei entsprechender Drehrichtung erhöht sich dabei der Abstand zwischen erster Wellenaufnahme und Federanschlag, so dass über die Feder die drückende Kraft auf die zweite Wellenaufnahme erhöht wird und sich dadurch der Abstand zwischen den beiden Wellenaufnahmen erhöht. Dieses Drehen der Wellenachse wird solange durchgeführt, bis die gewünschte Spannung am Antriebriemen erreicht wird.

Die Druckfeder ist vorzugsweise als Spiralfeder ausgebildet und steckt auf der Welle. Dadurch ist eine sichere Positionierung der Druckfeder zwischen der zweiten Wellenaufnahme und dem Federanschlag sichergestellt. Vorzugsweise ist vorgesehen, dass die Antriebseinheit eine Anzeigevorrichtung zur Anzeige der Spannung des Antriebriemens umfasst. Die Anzeigevorrichtung weist ein erstes Anzeigeelement auf der Welle und ein zweites Anzeigeelement auf. Das zweite Anzeigeelement ist relativ zur zweiten Wellenaufnahme ortsfest angeordnet. Insbesondere ist das zweite Anzeigeelement mit dem Schlitten, insbesondere der zweiten Wellenaufnahme, verbunden oder damit integral ausgebildet.

In der Ausgangslage, zu Beginn der Montage der Antriebseinheit sind die beiden Anzeigeelemente weitest möglich voneinander entfernt. Durch Spannen des Antriebriemens, also durch Drehen der Welle und somit Vergrößern des Abstandes zwischen den beiden Wellenaufnahmen, bewegen sich die beiden Anzeigeelemente aufeinander zu, bis eine vorab definierte und gewünschte Spannung des Antriebriemens erreicht ist.

Das erste Anzeigeelement befindet sich vorzugsweise an oder auf dem Federanschlag. Besonders bevorzugt weist die Welle am Federanschlag eine Nut auf, in die das erste Anzeigeelement, insbesondere ein Gummiring, eingesetzt ist. Das erste Anzeigeelement, insbesondere der Gummiring, ist insbesondere farbig.

Das zweite Anzeigeelement umfasst vorzugsweise einen Rahmen, der fest am Schlitten befestigt ist. Besonders bevorzugt weist dieser Rahmen einen Befestigungsabschnitt auf, der an der zweiten Wellenaufnahme befestigt, beispielsweise angeclipst ist. Der Rahmen umfasst vorzugsweise ein Fenster. Das Fenster ist insbesondere schlitzförmig. Durch das Fenster ist das erste Anzeigeelement sichtbar, wenn die gewünschte Spannung eingestellt ist.

Insbesondere befindet sich das zweite Anzeigeelement, vorzugsweise ausgebildet als Fenster, hinsichtlich der Einbaulage der Antriebseinheit, vor der Welle und somit vor dem ersten Anzeigeelement. Während der Montage ist dadurch die Anzeigevorrichtung durch den Monteur von vorne sichtbar.

Die Wellenachse der Welle schneidet vorzugsweise die Rollenachse der Rolle. Dadurch wird erreicht, dass die Kraftübertragung zwischen Spanneinheit und Rolle möglichst direkt und mit möglichst wenig Hebelwirkung erfolgt, so dass beispielsweise ein Verkanten des linearbeweglichen Schlittens vermieden wird.

Ferner bevorzugt ist vorgesehen, dass die Umlenkrolle durch zwei gegenüberliegende Stirnseiten begrenzt ist. Diese Stirnseiten stehen senkrecht zur Rollenachse. Zwischen den beiden Stirnseiten läuft der Antriebriemen. Die Wellenachse verläuft vorzugsweise zwischen diesen beiden Stirnseiten, vorzugsweise mittig zwischen diesen beiden Stirnseiten. Auch durch diese Ausgestaltung wird erreicht, dass die Kraftübertragung zwischen Rolle und Spannvorrichtung möglichst direkt und mit möglichst wenig Hebelwirkung erfolgt, so dass beispielsweise ein Verkanten des Schlittens in seiner Linearbeweglichkeit vermieden wird.

Die Antriebseinheit umfasst erfindungsgemäß einen Träger zur ortsfesten Montage an der Unterkonstruktion. Der Schlitten ist linear beweglich am Träger gelagert. Eine der beiden Wellenaufnahmen, vorzugsweise die erste Wellenaufnahme mit dem Innengewinde, ist ortsfest am Träger angeordnet.

Der Träger ist vorzugsweise als ein einteiliges Bauteil gebildet. Beispielsweise ist der Träger ein gebogenes Blech. Der Träger weist vorzugsweise eine Trägerwand auf, die mit der Unterkonstruktion verbunden wird. Ferner weist der Träger vorzugsweise einen Trägerboden auf, der sich insbesondere senkrecht zur Trägerwand erstreckt. In Einbaulage der Antriebseinheit erstreckt sich der Trägerboden bevorzugt vertikal. Vorzugsweise trägt der Trägerboden die erste Wellenaufnahme und den linearbeweglichen Schlitten.

Die erste Wellenaufnahme ist vorzugsweise ein um 90° gebogener Bereich des Trägerbodens.

Der Träger umfasst vorzugsweise zumindest einen Schlitz. Der Schlitten umfasst vorzugsweise zumindest einen Gleitfuß, der linear beweglich in dem Schlitz des Trägers steckt.

Erfindungsgemäß ist zumindest ein Fixierelement, beispielsweise eine Schraube, vorgesehen, um den Schlitten am Träger zu befestigen. Vorzugsweise verläuft dieses Fixierelement ebenfalls durch den zumindest einen Schlitz im Träger. Durch das Fixierelement ist es möglich, die Linearbeweglich des Schlittens gegenüber dem Träger zu blockieren, so dass der Schlitten ortsfest am Träger befestigt ist. Diese Fixierung wird insbesondere dann genutzt, wenn die gewünschte Spannung des Antriebriemens eingestellt ist.

Der Träger, insbesondere der Trägerboden, weist vorzugsweise eine Aussparung auf, durch die die Anzeigevorrichtung sichtbar ist. Über diese Aussparung kann der Monteur somit die beiden Anzeigeelemente der Anzeigevorrichtung sehen. Insbesondere sind die beiden Anzeigeelemente derart zu der Aussparung angeordnet, dass durch die Aussparung sichtbar ist, wie sich das erste Anzeigeelement auf das zweite Anzeigeelement zu bewegt.

Die Welle der Antriebseinheit ist vorzugsweise zwischen dem Antriebriemen angeordnet. Der Antriebriemen wird an der Umlenkrolle um 180° umgelenkt, so dass der Antriebriemen zwei parallel zueinander und gegenläufig laufende Anteile aufweist. Die Welle befindet sich vorzugsweise zwischen diesen beiden gegenläufigen Anteilen. Insbesondere verläuft dabei die Wellenachse zwischen den beiden Stirnseiten der Rolle. Dadurch ergibt sich ein sehr kompakter Aufbau der Antriebseinheit und der gesamten Schiebeanordnung. Ferner erfolgt so eine möglichst direkte Kraftübertragung zwischen Rolle und Spannvorrichtung.

Am Antriebriemen ist vorzugsweise zumindest ein Mitnehmer angeordnet, der zur Befestigung an einem Flügel der Schiebeanordnung ausgebildet ist. Ferner umfasst die Schiebeanordnung vorzugsweise zumindest einen Flügel, der am Mitnehmer befestigt ist.

In der Schiebeanordnung verläuft die Wellenachse vorzugsweise horizontal und/oder parallel zum Antriebriemen. Die Rollenachse verläuft vorzugsweise senkrecht.

Vorzugsweise ist vorgesehen, dass die Unterkonstruktion eine Rückwand aufweist. Diese Rückwand ist zur Befestigung an der tragenden Struktur ausgebildet. Diese tragende Struktur ist, wie bereits beschrieben, beispielsweise eine Wand, ein Türrahmen oder ein weiterer Flügel. Durch die Befestigung der Rückwand der Unterkonstruktion an der tragenden Struktur ist die Unterkonstruktion relativ zur tragenden Struktur ortsfest.

Die Rückwand umfasst vorzugsweise zumindest ein Befestigungselement, dass zur Befestigung der Schiebeanordnung an der tragenden Struktur ausgebildet ist. Dieses Befestigungselement ist beispielsweise ein Loch, durch das insbesondere eine Schraube gesetzt werden kann.

Des Weiteren ist bevorzugt vorgesehen, dass die Umlenkrolle zwischen der Rückwand und dem Trägerboden angeordnet ist. Besonders bevorzugt steht die Rollenachse senkrecht zur Rückwand. Insbesondere ist die Rollenachse im eingebauten Zustand der Schiebeanordnung horizontal ausgerichtet. Entsprechend erstreckt sich die Rückwand insbesondere vertikal im eingebauten Zustand der Schiebeanordnung. Das zumindest eine Befestigungselement, ausgebildet als Loch, erstreckt sich vorzugsweise parallel zur Rollenachse, so dass eine Schraube oder ein sonstiges Element parallel zur Rollenachse in das Loch einführbar ist.

Ferner ist bevorzugt vorgesehen, dass die Welle zwischen der Rückwand und dem Trägerboden angeordnet ist.

Insbesondere durch die Anordnung der Umlenkrolle und/oder der Welle zwischen Rückwand und Trägerboden ergibt sich neben dem kompakten Aufbau der Schiebeanordnung auch eine gute Zugänglichkeit der Spannvorrichtung für den Monteur.

Die Unterkonstruktion umfasst vorzugsweise neben der Rückwand auch eine Seitenwand. Rückwand und Seitenwand stehen vorzugsweise senkrecht zueinander. Die Seitenwand wird vorzugsweise zur Befestigung des Trägers, insbesondere der Trägerwand, genutzt. Besonders bevorzugt ist die Trägerwand mit der Seitenwand der Unterkonstruktion verschraubt, wobei sich besonders bevorzugt die hierbei verwendete(n) Schraube(n) senkrecht zur Rollenachse und senkrecht zur Wellenachse erstreckt/erstrecken.

Wie bereits beschrieben, umfasst das zweite Anzeigeelement vorzugsweise einen Rahmen. Dieser Rahmen umfasst im Wesentlichen zumindest zwei Bereiche. Der eine Bereich ist als Befestigungsabschnitt ausgebildet und dient zur Befestigung des Rahmens, beispielsweise an dem Schlitten, insbesondere an der zweiten Wellenaufnahme. **In** dem anderen Bereich des Rahmens ist das Fenster ausgebildet. Darüber hinaus wurde bereits beschrieben, dass der Trägerboden eine Aussparung aufweisen kann, durch die das Fenster und das erste Anzeigeelement sichtbar sind.

Der Trägerboden ist bevorzugt in Einbaulage von vorne sichtbar. Somit ist die Aussparung von vorne sichtbar.

**In** bevorzugter Ausführung ist vorgesehen, dass die Welle zwischen dem Bereich des Rahmens mit dem Fenster und der Rückwand angeordnet ist. Dadurch ist das erste Anzeigeelement, insbesondere bei seiner Anordnung auf der Welle, durch das Fenster hindurch sichtbar. Das erste Anzeigeelement kann von vorne durch das Fenster und/oder durch die Aussparung sichtbar sein.

Darüber hinaus ist bevorzugt vorgesehen, dass die Welle zwischen dem Bereich des Trägerbodens mit der Aussparung und der Rückwand angeordnet ist. Auch dadurch ergibt sich, dass durch die Aussparung hindurch der Bereich des Rahmens mit dem Fenster und somit auch die Welle mit dem ersten Anzeigeelement gut sichtbar sind.

Besonders bevorzugt ist vorgesehen, dass der Bereich des Rahmens mit dem Fenster und/oder der Bereich des Trägerbodens mit der Aussparung parallel zur Rückwand ausgebildet sind. **In** Einbaulage der Antriebseinheit bzw. der gesamten Schiebeanordnung stehen somit vorzugsweise der Bereich des Trägerbodens mit der Aussparung und der Bereich des Rahmens mit dem Fenster und die Rückwand parallel zueinander und insbesondere vertikal.

Des Weiteren ist bevorzugt vorgesehen, dass der Trägerboden eine erste Seite und eine der ersten Seite gegenüberliegende zweite Seite umfasst. Die erste Seite zeigt zur Rückwand; ist somit zur Rückwand hingewandt. Insbesondere zeigt die erste Seite in Einbaulage nach hinten. Die zweite Seite ist von der Rückwand abgewandt. Insbesondere zeigt die zweite Seite in Einbaulage nach vorne. Insbesondere sind beide Seiten des Trägerbodens parallel zueinander und senkrecht zur Rollenachse.

An dem zumindest einen Fixierelement, das zur ortsfesten Befestigung des Schlittens gegenüber dem Träger verwendet wird, ist vorzugsweise ein Ansatz ausgebildet. Dieser Ansatz ist zur Einleitung eines Drehmoments in das Fixierelement oder zum sonstigen Setzen und/oder Lösen des Fixierelements ausgebildet; also zum Betätigen des Fixierelements. Insbesondere handelt es sich bei dem Ansatz um einen Werkzeugansatz. Besonders bevorzugt ist der Ansatz als Außen- oder Innen-Sechskant ausgebildet.

Bevorzugt ist vorgesehen, dass der Ansatz des zumindest einen Fixierelements, insbesondere aller Fixierelemente, an der zweiten Seite des Trägerbodens angeordnet ist und/oder dass das Fixierelement senkrecht zur Rückwand ausgerichtet ist. Dadurch wird sichergestellt, dass das Fixierelement leicht zugänglich ist. Dem Monteur wird es somit erleichtert, beim Spannen des Antriebriemens den Schlitten in seiner gespannten Position zu fixieren.

Die Welle umfasst einen Werkzeugansatz umfasst, wobei der Werkzeugansatz dem Ansatz des Fixierelements entspricht.

Die Erfindung wird nun anhand eines Ausführungsbeispiels näher beschrieben. Dabei zeigen:
- Fig. 1: eine erfindungsgemäße Schiebeanordnung mit erfindungsgemäßer Antriebseinheit gemäß einem Ausführungsbeispiel,
- Fig. 2: eine Seitenansicht der erfindungsgemäßen Antriebseinheit gemäß dem Ausführungsbeispiel,
- Fig. 3: eine Unteransicht der erfindungsgemäßen Antriebseinheit gemäß dem Ausführungsbeispiel,
- Fig. 4: einzelne Bestandteile der erfindungsgemäßen Antriebseinheit gemäß dem Ausführungsbeispiel,
- Fig. 5: die erfindungsgemäße Schiebeanordnung mit der erfindungsgemäßen Antriebseinheit gemäß dem Ausführungsbeispiel in einer perspektivischen Ansicht, und
- Fig. 6: die erfindungsgemäße Schiebeanordnung mit der erfindungsgemäßen Antriebseinheit gemäß dem Ausführungsbeispiel in einer weiteren Ansicht.

Im Folgenden wird eine Schiebeanordnung 50 mit Antriebseinheit 1 im Detail anhand der Fig. 1 bis 6 erläutert. Fig. 1 zeigt die Antriebseinheit 1 mit rein schematisch dargestellten Bestandteilen der Schiebeanordnung 50. In den Fig. 2 bis 4 ist lediglich die Antriebseinheit 1 gezeigt. Die Fig. 5 und 6 zeigen die Schiebeanordnung 50 mit Antriebseinheit 1 unter Berücksichtigung mehrerer Details einer Unterkonstruktion 51.

Die Schiebeanordnung 50 umfasst neben der Antriebseinheit 1 die Unterkonstruktion 51, an der die Antriebseinheit 1 montiert wird. Ferner ist ein Antriebriemen 52 vorgesehen, der um eine Umlenkrolle 11 der Antriebseinheit 1 und eine nicht dargestellte Gegenrolle verläuft.

Rein schematisch dargestellt ist, dass an dem Antriebriemen 52 ein Mitnehmer 53 angeordnet ist. An diesem Mitnehmer 53 ist ein Flügel 54 befestigbar oder befestigt, der über den Antriebriemen 52 horizontal verschiebbar ist. Die Schiebeanordnung 50 kann als eine Bewegungseinheit für eine Schiebetür ausgebildet sein, an die der Flügel 54 befestigbar ist. Alternativ kann die Schiebeanordnung 50 den Flügel 54 umfassen und als Schiebetür ausgebildet sein. Die Darstellung des Flügels 54 in Figur 1 ist rein schematisch zu sehen, da der Flügel 54 bevorzugt senkrecht zur Rollenachse 41 angeordnet ist. Somit ragt der Flügel 54 entgegen der Darstellung der Figur 1 aus der Zeichenebene heraus.

Die Antriebseinheit 1, gemäß den Fig. 1 bis 4, umfasst einen Träger 2. Der Träger 2 umfasst einen Trägerboden 3, der mit einer Trägerwand 4 verbunden, insbesondere integral gefertigt, ist. Die Trägerwand wird unbeweglich an der Unterkonstruktion 51 befestigt.

Im Trägerboden 3 befinden sich Schlitze 5 und eine Aussparung 6.

Ferner umfasst die Antriebseinheit 1 einen Schlitten 10. Der Schlitten 10 weist Gleitfüße 12 auf. Jeweils ein oder mehrere Gleitfüße 12 sind in einem Schlitz 5 linear beweglich geführt. Ferner sind Fixierelemente 13 in Form von Schrauben vorgesehen, die durch die Schlitze 5 ragen und zur Fixierung des Schlittens 10 gegenüber dem Träger 2 fungieren.

Auf dem Schlitten 10 befindet sich eine Umlenkrolle 11, die zwischen zwei gegenüberliegenden Stirnwänden 14 den Antriebriemen 52 führt. Die Umlenkrolle 11 ist gegenüber dem Schlitten 10 um eine Rollenachse 41 drehbar. Der Schlitten 10 ist senkrecht zur Rollenachse 41 und parallel zu einer Wellenachse 40 linear beweglich.

Ferner umfasst die Antriebseinheit 1 eine Spannvorrichtung 20. Diese Spannvorrichtung 20 umfasst eine Welle 21, die um die Wellenachse 40 drehbar ist. Die Welle 21 weist in gegebener Reihenfolge einen Werkzeugansatz 22, einen Bereich mit Außengewinde 23, einen Federanschlag 24, einen Federbereich 25, einen Gleitbereich 26 und eine Auszugsicherung 27 auf. Der Werkzeugansatz 22 ist beispielsweise als Mehrkant ausgebildet, so dass die Welle 21 mittels eines entsprechenden Werkzeugs gedreht werden kann.

Ferner umfasst die Spannvorrichtung 20 eine erste Wellenaufnahme 28 mit Innengewinde. Im gezeigten Ausführungsbeispiel ist die erste Wellenaufnahme 28 relativ zur Unterkonstruktion 51 ortsfest. Hierzu ist die erste Wellenaufnahme 28 integraler Bestandteil des Trägers 2. Die Welle 21 steckt in der ersten Wellenaufnahme 28, wobei das Außengewinde 23 der Welle 21 in das Innengewinde der ersten Wellenaufnahme 28 eingreift.

Ferner umfasst die Spannvorrichtung 20 eine zweite Wellenaufnahme 29, die relativ zur Unterkonstruktion 51 linear beweglich ist. Hierzu ist die zweite Wellenaufnahme 29 als integraler Bestandteil des Schlittens 10 ausgebildet. Die Welle 21 steckt mit ihrem Gleitbereich 26 in der zweiten Wellenaufnahme 29, so dass die Welle 21 relativ zur zweiten Wellenaufnahme 29 parallel zur Wellenachse 40 linear beweglich ist. Damit die Welle 21 nicht aus der zweiten Wellenaufnahme 29 gleitet, ist am Ende der Welle 21 eine Auszugsicherung 27 in Form eines Sicherungsrings vorgesehen.

Ferner umfasst die Spannvorrichtung 20 eine Druckfeder 15. Die Druckfeder 15 steckt auf dem Federbereich 25. Ein Ende der Druckfeder 15 ist an der zweiten Wellenaufnahme 29 und somit am Schlitten 10 abgestützt. Das andere Ende der Druckfeder 15 stützt sich gegen den Federanschlag 24 auf der Welle 21.

In Fig. 2 ist die Druckfeder 15 ausgeblendet. In dieser Darstellung ist gut zu sehen, dass die Welle 21 nicht an der zweiten Wellenaufnahme 29 ansteht, sondern der Schlitten 10 gegenüber der Welle 21 linear beweglich ist. Lediglich durch die Druckfeder 15 wird beim Spannen des Antriebriemens 52 die Kraft von der Welle 21 bzw. dem Federanschlag 24 auf den Schlitten 10 übertragen.

Wie insbesondere die Fig. 3 und 4 verdeutlichen, weist die Antriebseinheit 1 eine Anzeigevorrichtung 30 auf. Diese Anzeigevorrichtung 30 umfasst ein erstes Anzeigeelement 31 und ein zweites Anzeigeelement 32. Das erste Anzeigeelement 31 ist auf der Welle 21 ausgebildet. Im gezeigten Ausführungsbeispiel weist die Welle 21 am Federanschlag 24 eine Nut auf, in der ein farbiger Gummiring sitzt.

Das zweite Anzeigeelement 32 umfasst ein Fenster 34, durch das bei korrekter Einstellung der Spannung das erste Anzeigeelement 31 sichtbar ist. Das Fenster 34 ist schlitzförmig.

Insbesondere ist hierzu die Aussparung 6 im Trägerboden 3 vorgesehen, so dass der Monteur von vorne sowohl das Fenster 34 als auch das erste Anzeigeelement 31 sieht.

Das zweite Anzeigeelement 32 umfasst im gezeigten Ausführungsbeispiel einen Rahmen 33, in dem das Fenster 34 ausgespart ist.

Der Rahmen 33 ist an der zweiten Wellenaufnahme 29 eingeclipst und dadurch relativ zum Schlitten 10 ortsfest.

**In** Folgenden wird anhand der Fig. 5 und 6 die Schiebeanordnung 50 mit Antriebseinheit 1 unter Berücksichtigung von Details der Unterkonstruktion 51 genauer beschrieben. Die beiden Figuren zeigen, dass die Unterkonstruktion 51 eine Rückwand 55 und eine Seitenwand 57 umfasst. Die Rückwand 55 steht im Wesentlichen senkrecht zur Rollenachse 41. Die Seitenwand 57 steht im Wesentlichen parallel zur Rollenachse 41 und parallel zur Wellenachse 40. Die Rückwand 55 ist in Einbaulage vertikal ausgerichtet und befindet sich an einer tragenden Struktur.

Die Seitenwand 57 ist in Einbaulage bevorzugt horizontal ausgerichtet. Die Seitenwand 57 kann der Decke eines Raums zugewandt sein. In Figur 6 schließt sich, nicht dargestellt, links der Flügel 54 an. Zur gleitenden Anordnung des Flügels 54 ragt von der Rückwand 55 eine Schiene ab. Die Schiene ist parallel zur Seitenwand 57 ausgerichtet. Die Schiene kann einen Laufwagen als Mitnehmer 52 aufnehmen, an dem der Flügel 54 befestigbar ist.

Die Rückwand 55 wird zur Befestigung der Unterkonstruktion 51 an einer tragenden Struktur verwendet. Hierzu umfasst die Rückwand 55 mehrere Befestigungselemente 56, hier ausgebildet als Durchgangslöcher. Diese Durchgangslöcher erstrecken sich parallel zur Rollenachse 41, so dass parallel zur Rollenachse 41 Schrauben in die Befestigungselemente 56 zum Anschrauben der Rückwand 55 an der tragenden Struktur eingesetzt werden können.

Die Seitenwand 57 wird zur Befestigung des Trägers 2, hier der Trägerwand 4, verwendet. Der Träger 2, insbesondere die Trägerwand 4, ist mit Trägerbefestigungselementen 58, insbesondere in Form von Schrauben, an der Seitenwand 57 der Unterkonstruktion 51 befestigt. Diese Trägerbefestigungselemente 58 in Form von Schrauben erstrecken sich vorzugsweise senkrecht zur Seitenwand 57 und/oder senkrecht zur Rollenachse 41.

Die Fig. 5 und 6 zeigen, dass sich die Umlenkrolle 11 und die Welle 21 zwischen dem Trägerboden 3 und der Rückwand 55 der Unterkonstruktion 51 befinden. Entsprechend verläuft auch der Antriebriemen 52 zwischen Trägerboden 3 und Rückwand 55.

Durch diese Anordnung ist der Werkzeugansatz 22 an der Welle 21 durch den Monteur von vorne gut zugänglich.

Darüber hinaus weist die Aussparung 6 im Trägerboden 3 nach vorne, so dass von vorne durch die Aussparung 6 hindurch der Bereich des Rahmens 33 mit dem Fenster 34 gut sichtbar ist. Durch dieses Fenster 34 hindurch wiederum ist das erste Anzeigeelement 31 auf der Welle 21 sichtbar.

Fig. 6 verdeutlicht, dass die Fixierelemente 13 jeweils einen Ansatz 42, hier ausgebildet als Außen-Sechskant, aufweisen. Dieser Ansatz 42 befindet sich auf der unteren Seite (zweite Seite) des Trägerbodens 3. Dadurch sind die Ansätze 42 der Fixierelemente 13 durch den Monteur von vorne ohne weiteres zugänglich. Die Welle 21 umfasst einen Werkzeugansatz 22, wobei der Werkzeugansatz 22 dem Ansatz 42 des Fixierelements 13 entspricht. Hierdurch kann der Monteur dasselbe Werkzeug zum Drehen der Welle 21 und somit zum Spannen des Antriebriemens 52 wie für das Drehen des Fixierelements und damit zum Befestigen des Schlittens 10 an dem Träger 2 verwenden.

Während der Montage kann der Monteur zunächst die vormontierte Antriebseinheit 1 an der Unterkonstruktion 51 befestigen. Hierzu wird der Träger 2 an der Unterkonstruktion mittels des Trägerbefestigungselements 58 befestigt. Hierbei wird der Träger 2 derart an der Unterkonstruktion 51 befestigt, dass der Antriebsriemen 52 vorgespannt ist. Der Träger 2 kann dabei an verschiedenen Stellen einer Nut der Seitenwand 57 anordbar sein.

Danach kann der Monteur, ohne seine Position zu wechseln, mit einem Werkzeug am Werkzeugansatz 22 der Welle 21 ansetzen und die Welle 21 solange drehen, bis das erste Anzeigeelement 31 in dem Fenster 34 erscheint. Hierdurch ist die richtige Spannung eingestellt. Der Monteur kann hierbei, ohne die Position zu wechseln, während des Drehens der Welle 21 durch die Aussparung 6 das Fenster 34 sehen. Hierbei kann der Monteur durch die Aussparung 6 sehen, wie sich das erste Anzeigeelement 31 auf das Fenster 34 zu bewegt.

Nun kann der Monteur, ohne seine Position zu wechseln, mit demselben Werkzeug das Werkzeug an dem Ansatz 42 ansetzen. Mittels der Fixierschraube 13 lässt sich nun der Schlitten 10 in der eingestellte Position zu dem Träger 2 festsetzen. Hierdurch bleibt der Antriebriemen 52 mit der korrekten Kraft gespannt.

### Bezugszeichenliste

- 1: Antriebseinheit
- 2: Träger
- 3: Trägerboden
- 4: Trägerwand
- 5: Schlitze
- 6: Aussparung
- 10: Schlitten
- 11: Umlenkrolle
- 12: Gleitfüße
- 13: Fixierelemente
- 14: Stirnwände
- 15: Druckfeder
- 20: Spannvorrichtung
- 21: Welle
- 22: Werkzeugansatz
- 23: Außengewinde
- 24: Federanschlag
- 25: Federbereich
- 26: Gleitbereich
- 27: Auszugsicherung
- 28: erste Wellenaufnahme
- 29: zweite Wellenaufnahme
- 30: Anzeigevorrichtung
- 31: erstes Anzeigeelement
- 32: zweites Anzeigeelement
- 33: Rahmen
- 34: Fenster
- 40: Wellenachse
- 41: Rollenachse
- 42: Ansatz
- 50: Schiebanordnung
- 51: Unterkonstruktion
- 52: Antriebriemen
- 53: Mitnehmer
- 54: Flügel
- 55: Rückwand
- 56: Befestigungselement
- 57: Seitenwand
- 58: Trägerbefestigungselement

## Patentansprüche

1. Schiebtür umfassend eine Antriebseinheit (1), wobei die Antriebseinheit (1) umfasst:
• einen Schlitten (10), der zur linearbeweglichen Montage relativ zu einer Unterkonstruktion (51) der Schiebetür ausgebildet ist,
• eine um eine Rollenachse (41) drehbare Umlenkrolle (11) am Schlitten (10) zum Umlenken eines Antriebriemens (52) der Schiebetür,
• und eine Spannvorrichtung (20), umfassend
o eine um eine Wellenachse (40) drehbare Welle (21) mit Außengewinde (23),
o eine erste Wellenaufnahme (28) mit Innengewinde zur Aufnahme des Außengewindes (23) der Welle (21),
o eine zweite Wellenaufnahme (29) zur linearbeweglichen Aufnahme der Welle (21),
o eine Druckfeder (15) zwischen der zweiten Wellenaufnahme (29) und einem ortsfest auf der Welle (21) angeordneten Federanschlag (24),
o einen Träger (2) zur ortsfesten Montage an der Unterkonstruktion (51), wobei der Schlitten (10) linearbeweglich am Träger (2) gelagert ist und wobei eine der beiden Wellenaufnahmen (28, 29), vorzugsweise die erste Wellenaufnahme (28), ortsfest am Träger (2) angeordnet ist,
o zumindest ein Fixierelement (13) zum unbeweglichen Fixieren des Schlittens (10) am Träger (2),
o wobei die Welle (21) zum Spannen des Antriebriemens (52) durch Vergrößern des Abstandes zwischen erster Wellenaufnahme (28) und zweiter Wellenaufnahme (29) angeordnet ist,
wobei die Schiebetür die Unterkonstruktion (51), eine Gegenrolle und einen Antriebriemen (52) umfasst, wobei der Antriebriemen (52) umlaufend um die Umlenkrolle (11) und die Gegenrolle verläuft.

2. Schiebetür nach Anspruch 1,
wobei eine der beiden Wellenaufnahmen (28, 29), vorzugsweise die erste Wellenaufnahme (28), zur ortsfesten Montage relativ zur Unterkonstruktion (51) ausgebildet ist,
und wobei die andere der beiden Wellenaufnahmen (28, 29), vorzugsweise die zweite Wellenaufnahme (29), am Schlitten (10) angeordnet ist.

3. Schiebetür nach einem der vorhergehenden Ansprüche, wobei die Druckfeder (15), ausgebildet als Spiralfeder, auf der Welle (21) steckt.

4. Schiebetür nach einem der vorhergehenden Ansprüche, umfassend eine Anzeigevorrichtung (30) zur Anzeige der Spannung des Antriebriemens (52) mit einem ersten Anzeigeelement (31) auf der Welle (21) und einem zweiten Anzeigeelement (32), das relativ zur zweiten Wellenaufnahme (29) ortsfest angeordnet ist.

5. Schiebetür nach Anspruch 4, wobei das zweite Anzeigeelement (32) einen Rahmen (33) mit einem Fenster (34), insbesondere einem schlitzförmigen Fenster, umfasst, durch das das erste Anzeigeelement (31) bei bestimmter Einstellung der Spannung sichtbar ist.

6. Schiebetür nach einem der vorhergehenden Ansprüche, wobei die Wellenachse (40) die Rollenachse (41) schneidet.

7. Schiebetür nach einem der vorhergehenden Ansprüche, wobei die Umlenkrolle (11) durch zwei gegenüberliegende Stirnseiten (14) begrenzt ist und die Wellenachse (40) zwischen den beiden Stirnseiten (14) verläuft.

8. Schiebetür nach einem der Ansprüche 4 oder 5, wobei der Träger (2) eine Aussparung (6) aufweist, durch die die Anzeigevorrichtung (30) sichtbar ist.

9. Schiebetür nach einem der vorhergehenden Ansprüche, wobei die Welle (21) zwischen dem Antriebriemen (52) angeordnet ist.

10. Schiebetür nach einem der vorhergehenden Ansprüche, wobei die Unterkonstruktion (51) eine Rückwand (55) mit zumindest einem Befestigungselement (56) zur Befestigung der Schiebetür an einer tragenden Struktur umfasst, wobei die Umlenkrolle (11) zwischen der Rückwand (55) und dem Trägerboden (3) angeordnet ist, und wobei die Rollenachse (41) vorzugsweise senkrecht zur Rückwand (55) ausgerichtet ist.

11. Schiebetür nach einem der vorhergehenden Ansprüche, wobei die Welle (21) zwischen dem Bereich des Rahmens (33) mit dem Fenster (34) und der Rückwand (55) angeordnet ist und/oder wobei die Welle (21) zwischen dem Bereich des Trägerbodens (3) mit der Aussparung (6) und der Rückwand (55) angeordnet ist; insbesondere wobei der Bereich des Rahmens (33) mit dem Fenster (34) und/oder der Bereich des Bodens (3) mit der Aussparung (6) parallel zu der Rückwand (55) ausgebildet ist/sind.

12. Schiebetür nach einem der vorhergehenden Ansprüche, wobei der Trägerboden (3) eine erste Seite und eine der ersten Seite gegenüberliegende zweite Seite umfasst, wobei die erste Seite zur Rückwand (55) hingewandt ist und die zweite Seite von der Rückwand (55) abgewandt ist, wobei ein Ansatz (42) zum Betätigen des Fixierelements (13) an der zweiten Seite angeordnet ist und/oder das Fixierelement (13) zur Rückwand (55) ausgerichtet ist.

13. Antriebseinheit (1) für eine Schiebetür umfassend:
• einen Schlitten (10), der zur linearbeweglichen Montage relativ zu einer Unterkonstruktion (51) der Schiebetür ausgebildet ist,
• eine um eine Rollenachse (41) drehbare Umlenkrolle (11) am Schlitten (10) zum Umlenken eines Antriebriemens (52) der Schiebetür,
• und eine Spannvorrichtung (20), umfassend
o eine um eine Wellenachse (40) drehbare Welle (21) mit Außengewinde (23),
o eine erste Wellenaufnahme (28) mit Innengewinde zur Aufnahme des Außengewindes (23) der Welle (21),
o eine zweite Wellenaufnahme (29) zur linearbeweglichen Aufnahme der Welle (21),
o eine Druckfeder (15) zwischen der zweiten Wellenaufnahme (29) und einem ortsfest auf der Welle (21) angeordneten Federanschlag (24),
o einen Träger (2) zur ortsfesten Montage an der Unterkonstruktion (51), wobei der Schlitten (10) linearbeweglich am Träger (2) gelagert ist und wobei die erste Wellenaufnahme (28) ortsfest am Träger (2) angeordnet ist,
o zumindest ein Fixierelement (13) zum unbeweglichen Fixieren des Schlittens (10) am Träger (2),
o wobei die Welle (21) zum Spannen des Antriebriemens (52) durch Vergrößern des Abstandes zwischen erster Wellenaufnahme (28) und zweiter Wellenaufnahme (29) angeordnet ist.

14. Antriebseinheit nach Anspruch 13, umfassend eine Anzeigevorrichtung (30) zur Anzeige der Spannung des Antriebriemens (52) mit einem ersten Anzeigeelement (31) auf der Welle (21) und einem zweiten Anzeigeelement (32), das relativ zur zweiten Wellenaufnahme (29) ortsfest angeordnet ist.

15. Antriebseinheit nach Anspruch 14, wobei das zweite Anzeigeelement (32) einen Rahmen (33) mit einem Fenster (34), insbesondere einem schlitzförmigen Fenster, umfasst, durch das das erste Anzeigeelement (31) bei bestimmter Einstellung der Spannung sichtbar ist.

## Claims

1. A sliding door comprising a drive unit (1), wherein the drive unit (1) comprises:
• a carriage (10) which is designed for linearly-movable mounting relative to a substructure (51) of the sliding door,
• a deflection roller (11) rotatable about a roller axis (41) on the carriage (10) for deflecting a drive belt (52) of the sliding door,
• and a tensioning device (20) comprising
∘ a shaft (21) rotatable about a shaft axis (40) with an external thread (23),
∘ a first shaft receiver (28) with an internal thread for receiving the external thread (23) of the shaft (21),
∘ a second shaft receiver (29) for receiving the shaft (21) in a linearly-movable manner,
∘ a compression spring (15) between the second shaft receiver (29) and a spring stop (24) arranged stationary on the shaft (21),
∘ a carrier (2) for stationary mounting on the substructure (51), wherein the carriage (10) is supported on the carrier (2) so as to be linearly movable and wherein one of the two shaft receivers (28, 29), preferably the first shaft receiver (28), is arranged stationary on the carrier (2),
∘ at least one fixing element (13) for immovably fixing the carriage (10) to the carrier (2),
∘ wherein the shaft (21) is arranged for tensioning the drive belt (52) by increasing the distance between the first shaft receiver (28) and the second shaft receiver (29), wherein the sliding door comprises the substructure (51), a counter roller and a drive belt (52), wherein the drive belt (52) runs circumferentially around the deflection roller (11) and the counter roller.

2. The sliding door according to claim 1,
wherein one of the two shaft receivers (28, 29), preferably the first shaft receiver (28), is designed for stationary mounting relative to the substructure (51),
and wherein the other of the two shaft receivers (28, 29), preferably the second shaft receiver (29), is arranged on the carriage (10).

3. The sliding door according to one of the preceding claims, wherein the compression spring (15), designed as a spiral spring, is fitted on the shaft (21).

4. The sliding door according to one of the preceding claims, comprising a display device (30) for displaying the tension of the drive belt (52) with a first display element (31) on the shaft (21) and a second display element (32), which is arranged stationary relative to the second shaft receiver (29).

5. The sliding door according to claim 4, wherein the second display element (32) comprises a frame (33) with a window (34), in particular a slit-shaped window, through which the first display element (31) is visible at a certain setting of the tension.

6. The sliding door according to one of the preceding claims, wherein the shaft axis (40) intersects the roller axis (41).

7. The sliding door according to one of the preceding claims, wherein the deflection roller (11) is delimited by two opposing end faces (14) and the shaft axis (40) runs between the two end faces (14).

8. The sliding door according to one of claims 4 or 5, wherein the carrier (2) has a recess (6) through which the display device (30) is visible.

9. The sliding door according to one of the preceding claims, wherein the shaft (21) is arranged between the drive belt (52).

10. The sliding door according to one of the preceding claims, wherein the substructure (51) comprises a rear wall (55) with at least one fastening element (56) for fastening the sliding door to a carrying structure, wherein the deflection roller (11) is arranged between the rear wall (55) and the carrier base (3), and wherein the roller axis (41) is preferably aligned perpendicular to the rear wall (55).

11. The sliding door according to one of the preceding claims, wherein the shaft (21) is arranged between the region of the frame (33) with the window (34) and the rear wall (55) and/or wherein the shaft (21) is arranged between the region of the carrier base (3) with the recess (6) and the rear wall (55); in particular wherein the region of the frame (33) with the window (34) and/or the region of the base (3) with the recess (6) is/are formed parallel to the rear wall (55).

12. The sliding door according to one of the preceding claims, wherein the carrier base (3) comprises a first side and a second side opposite the first side, wherein the first side faces the rear wall (55) and the second side faces away from the rear wall (55), wherein a projection (42) for actuating the fixing element (13) is arranged on the second side and/or the fixing element (13) is aligned with the rear wall (55).

13. A drive unit (1) for a sliding door, comprising:
• a carriage (10) which is designed for linearly-movable mounting relative to a substructure (51) of the sliding door,
• a deflection roller (11) rotatable about a roller axis (41) on the carriage (10) for deflecting a drive belt (52) of the sliding door,
• and a tensioning device (20) comprising
∘ a shaft (21) rotatable about a shaft axis (40) with an external thread (23),
∘ a first shaft receiver (28) with an internal thread for receiving the external thread (23) of the shaft (21),
∘ a second shaft receiver (29) for receiving the shaft (21) in a linearly-movable manner,
∘ a compression spring (15) between the second shaft receiver (29) and a spring stop (24) arranged stationary on the shaft (21),
∘ a carrier (2) for stationary mounting on the substructure (51), wherein the carriage (10) is supported on the carrier (2) so as to be linearly movable and wherein the first shaft receiver (28) is arranged stationary on the carrier (2),
∘ at least one fixing element (13) for immovably fixing the carriage (10) to the carrier (2),
∘ wherein the shaft (21) is arranged for tensioning the drive belt (52) by increasing the distance between the first shaft receiver (28) and the second shaft receiver (29).

14. The drive unit according to claim 13, comprising a display device (30) for displaying the tension of the drive belt (52) with a first display element (31) on the shaft (21) and a second display element (32), which is arranged stationary relative to the second shaft receiver (29).

15. The drive unit according to claim 14, wherein the second display element (32) comprises a frame (33) with a window (34), in particular a slit-shaped window, through which the first display element (31) is visible at a certain setting of the tension.

## Revendications

1. Porte coulissante comprenant une unité d'entraînement (1), dans laquelle l'unité d'entraînement (1) comprend :
• un chariot (10), qui est conçu pour être monté de manière à se déplacer linéairement par rapport à une construction de base (51) de la porte coulissante,
• une poulie de renvoi (11) pouvant tourner autour d'un axe de poulie (41) sur le chariot (10) pour renvoyer une courroie d'entraînement (52) de la porte coulissante,
• et un dispositif de serrage (20), comprenant
∘ un arbre (21) à filetage extérieur (23) pouvant tourner autour d'un axe d'arbre (40),
∘ un premier logement d'arbre (28) avec un filetage intérieur pour recevoir le filetage extérieur (23) de l'arbre (21),
∘ un second logement d'arbre (29) pour recevoir l'arbre (21) avec un mouvement linéaire,
∘ un ressort de compression (15) entre le second logement d'arbre (29) et une butée de ressort (24) agencée de manière fixe sur l'arbre (21),
∘ un support (2) pour le montage fixe sur la construction de base (51), dans laquelle le chariot (10) est monté mobile linéairement sur le support (2) et dans laquelle l'un des deux logements d'arbre (28, 29), de préférence le premier logement d'arbre (28), est agencé de manière fixe sur le support (2),
∘ au moins un élément de fixation (13) pour fixer de manière immobile le chariot (10) au support (2),
∘ dans laquelle l'arbre (21) est agencé pour tendre la courroie d'entraînement (52) en augmentant la distance entre le premier logement d'arbre (28) et le second logement d'arbre (29), dans laquelle la porte coulissante comprend la construction de base (51), une contre-poulie et une courroie d'entraînement (52), dans laquelle la courroie d'entraînement (52) s'étend de manière circonférentielle autour de la poulie de renvoi (11) et de la contre-poulie.

2. Porte coulissante selon la revendication 1,
dans laquelle l'un des deux logements d'arbre (28, 29), de préférence le premier logement d'arbre (28), est conçu pour un montage de manière fixe par rapport à la construction de base (51),
et dans laquelle l'autre des deux logements d'arbre (28, 29), de préférence le second logement d'arbre (29), est agencé sur le chariot (10).

3. Porte coulissante selon l'une des revendications précédentes, dans laquelle le ressort de compression (15), conçu sous la forme d'un ressort en spirale, est enfiché sur l'arbre (21).

4. Porte coulissante selon l'une des revendications précédentes, comprenant un dispositif indicateur (30) pour indiquer la tension de la courroie d'entraînement (52), comportant un premier élément indicateur (31) sur l'arbre (21) et un second élément indicateur (32) qui est agencé de manière fixe par rapport au second logement d'arbre (29).

5. Porte coulissante selon la revendication 4, dans laquelle le second élément indicateur (32) comprend un cadre (33) comportant une fenêtre (34), en particulier une fenêtre en forme de fente, à travers laquelle le premier élément indicateur (31) est visible lorsque la tension est réglée de manière déterminée.

6. Porte coulissante selon l'une des revendications précédentes, dans laquelle l'axe d'arbre (40) croise l'axe de poulie (41).

7. Porte coulissante selon l'une des revendications précédentes, dans laquelle la poulie de renvoi (11) est délimitée par deux faces d'extrémité (14) opposées et l'axe d'arbre (40) s'étend entre les deux faces d'extrémité (14).

8. Porte coulissante selon l'une des revendications 4 ou 5, dans laquelle le support (2) présente un évidement (6) à travers lequel le dispositif indicateur (30) est visible.

9. Porte coulissante selon l'une des revendications précédentes, dans laquelle l'arbre (21) est agencé entre la courroie d'entraînement (52).

10. **Porte** coulissante selon l'une des revendications précédentes, dans laquelle la construction de base (51) comprend une paroi arrière (55) comportant au moins un élément de fixation (56) pour fixer la porte coulissante à une structure porteuse, dans laquelle la poulie de renvoi (11) est agencée entre la paroi arrière (55) et le fond de support (3), et dans laquelle l'axe de poulie (41) est de préférence orienté perpendiculairement à la paroi arrière (55).

11. Porte coulissante selon l'une des revendications précédentes, dans laquelle l'arbre (21) est agencé entre la zone du cadre (33) comportant la fenêtre (34) et la paroi arrière (55) et/ou dans laquelle l'arbre (21) est agencé entre la zone du fond de support (3) comportant l'évidement (6) et la paroi arrière (55) ; en particulier dans laquelle la zone du cadre (33) comportant la fenêtre (34) et/ou la zone du fond (3) comportant l'évidement (6) est/sont formée(s) parallèlement à la paroi arrière (55).

12. Porte coulissante selon l'une des revendications précédentes, dans laquelle le fond de support (3) comprend un premier côté et un second côté opposé au premier côté, dans laquelle le premier côté est tourné vers la paroi arrière (55) et le second côté est tourné à l'opposé de la paroi arrière (55), dans laquelle un appendice (42) pour actionner l'élément de fixation (13) est agencé sur le second côté et/ou l'élément de fixation (13) est orienté vers la paroi arrière (55).

13. Unité d'entraînement (1) pour une porte coulissante comprenant :
• un chariot (10), qui est conçu pour être monté de manière à se déplacer linéairement par rapport à une construction de base (51) de la porte coulissante,
• une poulie de renvoi (11) pouvant tourner autour d'un axe de poulie (41) sur le chariot (10) pour renvoyer une courroie d'entraînement (52) de la porte coulissante,
• et un dispositif de serrage (20), comprenant
∘ un arbre (21) à filetage extérieur (23) pouvant tourner autour d'un axe d'arbre (40),
∘ un premier logement d'arbre (28) avec un filetage intérieur pour recevoir le filetage extérieur (23) de l'arbre (21),
∘ un second logement d'arbre (29) pour recevoir l'arbre (21) avec un mouvement linéaire,
∘ un ressort de compression (15) entre le second logement d'arbre (29) et une butée de ressort (24) agencée de manière fixe sur l'arbre (21),
∘ un support (2) pour le montage fixe sur la construction de base (51), dans laquelle le chariot (10) est monté de manière mobile linéairement sur le support (2) et dans laquelle le premier logement d'arbre (28) est agencé de manière fixe sur le support (2),
∘ au moins un élément de fixation (13) pour fixer de manière immobile le chariot (10) au support (2),
∘ dans laquelle l'arbre (21) est agencé pour tendre la courroie d'entraînement (52) en augmentant la distance entre le premier logement d'arbre (28) et le second logement d'arbre (29).

14. Unité d'entraînement selon la revendication 13, comprenant un dispositif indicateur (30) pour indiquer la tension de la courroie d'entraînement (52) comportant un premier élément indicateur (31) sur l'arbre (21) et un second élément indicateur (32) qui est agencé de manière fixe par rapport au second logement d'arbre (29).

15. Unité d'entraînement selon la revendication 14, dans laquelle le second élément indicateur (32) comprend un cadre (33) comportant une fenêtre (34), en particulier une fenêtre en forme de fente, à travers laquelle le premier élément indicateur (31) est visible lorsque la tension est réglée de manière déterminée.
